# FASCICULE DE BREVET EUROPEEN

(11) **EP 2 099 727 B1**
(45) Date de publication et mention de la délivrance du brevet: **15.09.2010**
(21) Numéro de dépôt: 07866482.8
(22) Date de dépôt: 02.11.2007
(51) Int. Cl.: C07C 1/04, C10G 2/00

(54) **METHODE POUR OPTIMISER LE FONCTIONNEMENT D'UNE UNITE DE SYNTHESE D'HYDROCARBURES A PARTIR DE GAZ DE SYNTHESE**
VERFAHREN ZUR OPTIMIERUNG DES BETRIEBS EINER EINHEIT FÜR DIE SYNTHESE VON KOHLENWASSERSTOFFEN AUS EINEM SYNTHESEGAS
METHOD FOR OPTIMISING THE OPERATION OF A UNIT FOR THE SYNTHESIS OF HYDROCARBONS FROM A SYNTHESIS GAS

(30) Priorité: 13.11.2006 FR 0609879
(43) Date de publication de la demande: 16.09.2009
(73) Titulaire: IFP, 92852 Rueil-Malmaison Cédex (FR); Eni S.p.a., 00144 Rome (IT)
(72) Inventeur: MARION, Marie-Claire, 69390 Vernaison (FR); HUGUES, François, 69390 Vernaison (FR)
(86) Numéro de dépôt international: PCT/FR2007/001816
(87) Numéro de publication internationale: WO 2008/065268

(56) Documents cités:
- WO-A-2005/123882

## Description

La présente invention concerne le domaine de la synthèse d'hydrocarbures à partir d'un mélange comprenant du monoxyde de carbone (CO), de l'hydrogène (H2) et éventuellement du dioxyde de carbone (CO2), généralement appelé gaz de synthèse.

Le procédé selon l'invention permet d'optimiser le fonctionnement d'une unité de synthèse d'hydrocarbures à partir de gaz de synthèse (également appelée synthèse Fischer-Tropsch), ou de rétablir un fonctionnement stable en vue de maximiser le rendement en hydrocarbures C5+ (hydrocarbures comprenant 5 atomes de carbones ou plus).

Le procédé selon l'invention est un procédé de contrôle de la synthèse Fischer-Tropsch dans lequel on utilise le rapport des pressions partielles d'eau et d'hydrogène P_{H2O}:P_{H2} comme paramètre de contrôle de cette synthèse.

### ART ANTERIEUR

La réaction de conversion du gaz de synthèse (mélange CO-(CO2-H2) en hydrocarbures est connue depuis le début du vingtième siècle et est communément appelée synthèse Fischer-Tropsch. Des unités ont été opérées en Allemagne pendant la seconde guerre mondiale, puis en Afrique du Sud afin de synthétiser des carburants synthétiques. La majorité de ces unités, essentiellement dédiées à la production de carburants synthétiques, étaient ou sont encore opérées avec des catalyseurs à base de fer.

Plus récemment, un nouvel intérêt s'est manifesté envers ces synthèses, et plus particulièrement envers l'utilisation de catalyseurs comprenant du cobalt qui permettent d'orienter la réaction vers la formation d'hydrocarbures plus lourds, principalement paraffinique, essentiellement des hydrocarbures C5+ (hydrocarbures comprenant 5 atomes de carbone ou plus par molécule), tout en minimisant la formation de méthane et d'hydrocarbures ayant entre 2 et 4 atomes de carbone par molécule (C2-C4). Les hydrocarbures ainsi formés peuvent être transformés dans une unité d'hydrocraquage en aval, afin de produire majoritairement du kérosène et du gasoil. Un tel procédé est par exemple décrit dans le brevet EP-B-1 406 988. L'utilisation de catalyseur comprenant du cobalt est plus adapté pour traiter des gaz de synthèse (charge) plus riche en hydrogène, issu de la transformation de gaz naturel notamment.

De nombreuses formulations à base de cobalt ont été décrites dans l'art antérieur (voir par exemple les demandes de brevet EP-A-0 313 375 ou EP-A-1 233 011). Contrairement aux catalyseurs à base de fer qui sont actifs dans la réaction de conversion du CO en CO2 (water gas shift reaction ou WGSR selon la terminologie anglo-saxonne): CO + H2O → CO2 + H2, les catalyseurs à base de cobalt ne présentent que très peu d'activité pour cette réaction (B.H. Davis, Catalysis Today, 84, 2003, p.83).

Toutefois, dans certaines conditions, les catalyseurs comprenant du cobalt peuvent développer une activité en conversion du CO (WGSR), qui rentre alors en compétition avec la réaction de synthèse Fischer-Tropsch et pénaliser fortement cette synthèse. En effet, la réaction de conversion du CO (WGSR) consomme une partie du réactif CO en formant du CO2 en lieu et place des hydrocarbures souhaités et elle produit simultanément un excès d'hydrogène qui modifie le rapport H2:CO et engendre une dégradation de la sélectivité de la réaction vers les produits les plus légers. Les sélectivités en méthane et hydrocarbures C2 à C4 sont donc augmentées.

Le brevet US 6,534,552 B2 décrit un procédé de production d'hydrocarbures à partir de gaz naturel dans lequel le gaz naturel est converti en gaz de synthèse qui est envoyé dans une section de synthèse Fischer-Tropsch pour produire des hydrocarbures et un gaz de queue (tail gas selon la terminologie anglo-saxonne). Une section de séparation permet de séparer de l'hydrogène à partir d'une fraction de ce gaz, ledit hydrogène étant recyclé en permanence, soit à la section Fischer-Tropsch, soit à la section de production du gaz de synthèse.

Le brevet US 4,626,552 décrit une procédure de démarrage d'un réacteur Fischer-Tropsch dans lequel on maintien le rapport H2:CO à une valeur basse en imposant un débit d'hydrogène compris entre 15% et 90% du débit à l'état stabilisé. Puis on augmente progressivement le débit de charge gazeuse, la pression et la température et enfin on ajuste le rapport H2:CO à la valeur optimale souhaitée par augmentation du débit d'hydrogène en entrée.

La demande WO 2005/123882 décrit une méthode de production d'hydrocarbures liquides par synthèse Fischer-Tropsch dans laquelle on maintient sensiblement constant l'ecart entre le ratio H2/CO à l'entrée et le ratio H2/CO dans l'effuent.

### RÉSUMÉ DE L'INVENTION

La méthode selon l'invention est une méthode pour optimiser le fonctionnement d'une unité de synthèse d'hydrocarbures à partir d'une charge comprenant du gaz de synthèse, dans laquelle on opère en présence d'un catalyseur comprenant du cobalt.

La méthode selon l'invention concerne un procédé de synthèse d'hydrocarbures à partir d'une charge comprenant du gaz de synthèse, opéré avec un catalyseur comprenant du cobalt. Ladite méthode comprend les étapes suivantes: la détermination du rapport molaire théorique des pressions partielles d'eau et d'hydrogène P_{H2O}:P_{H2} dans la section réactionnelle Fischer-Tropsch, suivi d'un ajustement éventuel de ce rapport puis de la détermination de la nouvelle valeur de ce rapport. Ces étapes sont éventuellement répétées jusqu'à ce que ledit rapport présente une valeur inférieure à 1,1 , de préférence strictement inférieure à 1 et de manière très préférée strictement inférieure à 0,9, de manière encore plus préférée strictement inférieure à 0,8, voire strictement inférieure à 0,65.

Cette méthode de contrôle de la synthèse Fischer-Tropsch permet de maintenir des performances élevées, notamment en terme de rendement en produits lourds (hydrocarbures C5+). Elle permet également de maximiser la sélectivité en hydrocarbures les plus lourds selon la réaction Fischer-Tropsch et d'éviter la dégradation de la sélectivité par le développement de la réaction de conversion du CO (en anglais WGSR).

### DESCRIPTION DETAILLÉE

La méthode selon l'invention est une méthode de contrôle et d'optimisation de la synthèse Fischer-Tropsch dans laquelle on utilise le rapport molaire des pressions partielles d'eau et d'hydrogène P_{H2O}:P_{H2} dans la section réactionnelle Fischer-Tropsch comme paramètre de contrôle et d'optimisation de cette synthèse.

La méthode selon l'invention permet d'améliorer l'opération de l'unité de synthèse Fischer-Tropsch en optimisant son rendement et en évitant toute dérive de sélectivité vers la réaction de conversion du CO (Water Gas Shift Reaction ou "WGS Reaction" selon la terminologie anglo-saxonne). Cette nouvelle méthode de contrôle et d'optimisation voit notamment tout son intérêt lors des phases transitoires, en particulier lors du démarrage d'une unité ou lors d'un disfonctionnement temporaire de l'unité (par exemple, lorsqu'un incident tel que la rupture d'une partie de l'approvisionnement en charge, vient perturber le fonctionnement de la section réactionnelle).

C'est également le cas lors de modification des consignes (températures, pression, débit de gaz, etc.) en raison d'un disfonctionnement temporaire de l'unité ou encore en raison d'une désactivation du catalyseur. A titre d'illustration, on peut citer le cas où, dans la phase de démarrage de l'unité, l'activité du catalyseur augmente lors de sa phase finale de construction, in situ sous gaz de synthèse (H. Schulz et Coll., Catalysis Today 71, 351, 2002).

L'objectif visé est la synthèse d'un mélange d'hydrocarbures comprenant majoritairement des paraffines, et majoritairement des composés à longue chaîne carbonée (hydrocarbures à plus de 5 atomes de carbone par molécule et préférentiellement ayant plus de 20 atomes de carbone par molécule), en présence d'un catalyseur comprenant du cobalt, également appelée synthèse Fischer-Tropsch. Afin d'atteindre cet objectif, il est important de minimiser au maximum les phase transitoires mentionnés précédemment pendant lesquels la conversion et ou la sélectivité de la réaction Fischer-Tropsch ne sont généralement pas optimales.

La méthode de contrôle et d'optimisation du fonctionnement d'une unité de synthèse d'hydrocarbures selon l'invention permet de maintenir des performances élevées, notamment en terme de rendement en produits lourds (hydrocarbures C5+). Plus précisément, il permet de maximiser la sélectivité en hydrocarbures les plus lourds selon la réaction Fischer-Tropsch et éviter la dégradation de la sélectivité par le développement de la réaction de conversion du CO.

Dans l'unité de synthèse Fischer-Tropsch selon l'invention, ledit catalyseur peut être mis en oeuvre en lit fixe (réacteur avec un catalyseur en lit fixe, avec un ou plusieurs lits de catalyseur dans un même réacteur) ou de préférence dans un réacteur triphasique (mise en oeuvre en "slurry" selon la terminologie anglo-saxonne) comprenant le catalyseur en suspension dans une phase liquide essentiellement inerte et la phase gazeuse réactive (gaz de synthèse).

Le gaz de synthèse utilisé dans l'étape de synthèse Fischer-Tropsch selon l'invention peut être obtenu via la transformation du gaz naturel, du charbon, ou de la biomasse par des procédés tels que le vaporeformage ou l'oxydation partielle, ou encore via la décomposition du méthanol, ou à partir de tout autre procédé connu de l'homme du métier. Toute charge comprenant au moins de l'hydrogène et du monoxyde de carbone peut donc convenir. De préférence, le gaz de synthèse utilisé dans la synthèse Fischer-Tropsch présente un rapport molaire H2:CO compris entre 1:2 et 5:1, de manière plus préférée entre 1,2:2 et 3:1 et de manière plus préférée entre 1,5:1 et 2,6:1.

La synthèse Fischer-Tropsch est généralement mise en oeuvre sous une pression comprise entre 0,1 MPa et 15 MPa, de préférence comprise entre 1 MPa et 10MPa et de manière plus préférée comprise entre 1,5 MPa et 5 MPa. La vitesse volumétrique horaire du gaz de synthèse est généralement comprise entre 100 et 20000 h⁻¹ (volume de gaz de synthèse par volume de catalyseur et par heure), de préférence entre 400 et 10000 h⁻¹ .

Tout catalyseur comprenant du cobalt connu de l'homme du métier convient au procédé selon l'invention, notamment ceux mentionnés dans la partie "Art Antérieur" de cette demande. On utilise de préférence des catalyseurs comprenant du cobalt déposé sur un support sélectionné parmi les oxydes suivants: alumine, silice, zircone, oxyde de titane, oxyde de magnésium ou leurs mélanges. Différents promoteurs connus de l'homme du métier peuvent également être ajoutés, notamment ceux sélectionnés parmi les éléments suivants: rhénium, ruthénium, molybdène, tungstène, chrome. II est également possible d'ajouter au moins un alcalin ou alcalino-terreux à ces formulations catalytiques.

Dans la méthode selon l'invention, on réalise les étapes de contrôles suivantes:
a) Détermination du rapport molaire P_{H2O}:P_{H2} théorique dans la section réactionnelle comme dans la revendication 1.
b) Ajustement éventuel du rapport P_{H2O}:P_{H2} déterminé à l'étape a) à une valeur strictement inférieure à 1,1 grâce à des moyens détaillés par la suite,
c) Détermination de la nouvelle valeur du rapport P_{H2O}:P_{H2} ajusté à l'étape b) au moyen de la méthode utilisée à l'étape a),
   puis éventuellement, si cela est nécessaire, l'étape d) suivante, après l'étape c):
d) Répétition des étapes a) à c) jusqu'à ce que le rapport des pressions partielles d'eau et d'hydrogène P_{H2O}:P_{H2} présente une valeur strictement inférieure à 1,1.

La détermination du rapport P_{H2O}:P_{H2} selon l'étape a) peut être réalisée à l'aide de tout moyen connu de l'homme du métier. La section réactionnelle peut être constitué par un seul ou plusieurs réacteurs. L'étape a) est réalisée en utilisant un moyen sélectionné parmi les moyens détaillés ci-après.

Un moyen préféré consiste à mesurer la quantité de monoxyde de carbone dans l'effluent gazeux et estimer le rapport P_{H2O}:P_{H2} théorique à partir du taux de conversion du monoxyde de carbone dans l'ensemble de la section réactionnelle comprenant un ou plusieurs réacteurs, du rapport H2:CO dans la charge et du rapport H2:CO pour le gaz consommé par la réaction (également nommé rapport d'usage).

Le taux de conversion du monoxyde de carbone (Cv) est défini à partir des mesures du monoxyde de carbone qui entre dans la section réactionnelle de synthèse d'hydrocarbures (CO entrée) et du monoxyde de carbone qui sort de ladite section réactionnelle (CO sortie). Ces mesures sont réalisées généralement par chromatographie en phase gazeuse au moyen d'un détecteur catharométrique. De la même façon, on mesure l'hydrogène avec une colonne et un détecteur spécifiques dans les flux gazeux entrant et sortant de la section réactionnelle de synthèse d'hydrocarbures afin de calculer les divers rapports H2/CO.

On définit donc le taux de conversion du monoxyde de carbone (Cv), le ratio (ou rapport H2/CO) de la charge (R1) et le ratio (ou rapport H2/CO) d'usage (Rft) de la manière suivante :
Cv = (CO entrée - CO sortie) / CO entrée
R1 = H2/CO charge = H2 entrée / CO entrée (mol/mol)
Rft = H2/CO réaction = (H2 entrée - H2 sortie) / (CO entrée - CO sortie)

On peut alors estimer le rapport P_{H2O}:P_{H2} théorique dans la section réactionnelle par le calcul suivant : ${P}_{H ⁢ 2 ⁢ O} : {P}_{H ⁢ 2} théorique = Cv / \left(R⁢1-\left(Rft*Cv\right)\right)$

Le ratio d'usage Rft qualifie d'une certaine façon la sélectivité intrinsèque du catalyseur de synthèse Fischer-Tropsch. II est généralement déterminé au préalable dans des conditions normales de synthèse Fischer-Tropsch, c'est à dire lorsque la réaction de Shift (WGSR) est minoritaire et pratiquement négligeable. Par défaut, il peut être pris égale à 2.0, selon la stoechiométrie de la réaction générale de synthèse Fischer-Tropsch [1] rappelée ci-dessous, sachant qu'alors l'estimation du rapport P_{H2O}:P_{H2} théorique sera conservateur (c'est-à-dire légèrement sous-estimé).

Réaction Fischer-Tropsch :

CO + 2 H2 → -(CH2)- + H2O [1]

L'étape b) d'ajustement éventuel du rapport P_{H2O}:P_{H2} déterminé à l'étape a) à une valeur strictement inférieure à 1 peut être effectuée en utilisant un moyen sélectionné parmi les moyens suivants:
i. Augmentation du débit de charge,
ii. Dans le cas où la section réactionnelle ou le réacteur est équipé d'un recyclage du gaz non converti, augmentation du taux de recyclage,
iii. Élimination en continu de tout ou partie de l'eau formée par la réaction,
iv. Modification du rapport H2/CO en entrée de la section réactionnelle de synthèse d'hydrocarbure ou d'au moins un réacteur de ladite section lorsqu'il y en a plusieurs,
v. Diminution de la température opératoire,
vi. Diminution de la pression.

De manière plus détaillée, cet ajustement peut être effectué en utilisant l'un des moyens suivants:
i. L'augmentation du débit de charge fraîche (gaz de synthèse) est un des moyens préférés. II permet de réduire le temps de contact de la charge avec le catalyseur, donc de réduire le taux de conversion de CO par passe et par conséquent de réduire le rapport P_{H2O}:P_{H2} . En outre, cette action présente l'avantage d'augmenter la productivité de l'unité sans dégrader la sélectivité intrinsèque de la réaction Fischer-Tropsch.
ii. L'augmentation du taux de recyclage du gaz non converti, dans le cas où la section réactionnelle ou au moins un réacteur de ladite section est équipée d'un recyclage interne, compte parmi les moyens d'action préférés. Il engendre la diminution du taux de conversion par passe et par conséquent la diminution du rapport P_{H2O}:P_{H2} dans la section réactionnelle.
iii. Une autre méthode consiste à éliminer en continu l'eau formée par la réaction au moyen d'un dispositif de séparation implanté dans au moins un réacteur de synthèse Fischer-Tropsch ou dans une boucle de recyclage. Une telle séparation peut par exemple être réalisée au moyen d'un ballon permettant de séparer la phase aqueuse et la phase organique dans une boucle de recyclage ou au moyen d'une membrane implantée dans cette boucle ou dans au moins un réacteur de synthèse.
iv. Modification du rapport H2/CO en entrée de la section réactionnelle de synthèse d'hydrocarbures ou d'au moins un réacteur de synthèse d'hydrocarbures:
   a) Cette modification peut être obtenue en modifiant les conditions opératoire de la section de production de gaz de synthèse située en amont de la section réactionnelle Fischer-Tropsch et donc le rapport H2/CO en sortie de cette section gaz de synthèse.
   b) L'apport de monoxyde de CO supplémentaire à l'entrée de la section réactionnelle de synthèse ou d'au moins un réacteur conduit à diminuer le rapport H2/CO de la charge et à augmenter le débit total de la charge. Globalement les conditions cinétiques de la synthèse FT sont alors moins favorable et cela engendre une diminution du paramètre P_{H2O}:P_{H2}. Toutefois, cette option n'est généralement pas l'option très préférée car elle est difficile à mettre en oeuvre industriellement. La disponibilité de quantités de CO supplémentaires nécessite en effet une action sur l'unité de production de gaz de synthèse avec modification du rapport H2/CO en sortie de cette unité.
   c) L'apport d'hydrogène (H2) supplémentaire à l'entrée de la section réactionnelle de synthèse ou d'au moins un réacteur est généralement plus facile à mettre en oeuvre industriellement en utilisant un flux supplémentaire d'hydrogène disponible sur le site. Cet apport conduit à l'augmentation du rapport H2/CO dans la charge de l'étape réactionnelle Fischer-Tropsch. Cet excès supplémentaire d'hydrogène engendre une diminution du paramètre P_{H2O}:P_{H2} . Toutefois, cette option présente l'inconvénient de modifier la sélectivité intrinsèque de la réaction FT du fait l'excès supplémentaire d'hydrogène dans la charge. Cette modification conduit à la formation plus importante de produits légers et notamment d'hydrocarbures C2-C4 et de méthane indésirable. Ce moyen n'est donc pas un moyen préféré selon l'invention.
   d) Cette modification peut-être également parfois être obtenue en modifiant les conditions de recyclage interne tel que détaillé précédemment en ii.
v. La diminution de la température conduit à un ralentissement de la cinétique de la réaction selon la loi d'Arrhenius. Par conséquent, la diminution de la température provoque une diminution du taux de conversion de CO et donc une diminution du rapport P_{H2O}:P_{H2}. Cette action présente l'inconvénient de réduire également la productivité du procédé.
vi. La diminution de pression aura également un impact sur la cinétique de la réaction et conduit à une diminution du rapport P_{H2O}:P_{H2} par diminution du niveau de conversion. Toutefois, ce moyen présente un impact négatif sur la production du procédé.

Le choix de l'un de ces moyens dépend essentiellement des moyens disponibles sur l'unité industrielle et des conditions opératoires au moment du choix.

Les moyens très préférés utilisés à l'étape b) d'ajustement éventuel du rapport P_{H2O}:P_{H2} sont en général les suivants:
I. Augmentation du débit de charge,
II. Dans le cas où la section réactionnelle ou au moins un réacteur de ladite section est équipé d'un recyclage du gaz non converti, augmentation du taux de recyclage,
III. Élimination en continu de tout ou partie de l'eau formée par la réaction.

Dans certains cas, notamment après un incident sur une unité tel que par exemple une baisse inopinée de la température opératoires, d'autres moyens sont préférentiellement utilisés à l'étape b) d'ajustement éventuel du rapport P_{H2O}:P_{H2} , ce sont alors les moyens suivants:
- Diminution de la température opératoire (cas v)
- Modification du rapport H2/CO en entrée de la section réactionnelle de synthèse Fischer-Tropsch (cas iv)

Dans de tels cas, ces moyens sont en effet généralement plus faciles à mettre en oeuvre

Lorsque le rapport P_{H2O}:P_{H2} a été ajusté à l'étape b), sa nouvelle valeur théorique est à nouveau déterminée (étape c) afin de contrôler qu'elle est strictement inférieure à 1,1 , de préférence strictement inférieure à 1,0 et de manière très préférée strictement inférieure à 0,9, de manière encore plus préférée strictement inférieure à 0,8, voire strictement inférieure à 0,65.

Si tel n'est pas le cas les étapes a à c sont répétées (étape d) jusqu'à ce que soit respecté le critère P_{H2O}:P_{H2} théorique strictement inférieure à 1,1 , de préférence strictement inférieure à 1,0 et de manière très préférée strictement inférieure à 0,9 , de manière encore plus préférée strictement inférieure à 0,8, voire strictement inférieure à 0,65.

En résumé, l'invention concerne une méthode pour optimiser le fonctionnement d'une section réactionnelle de synthèse d'hydrocarbures à partir d'une charge comprenant du gaz de synthèse, dans laquelle on opère en présence d'un catalyseur comprenant du cobalt, ladite méthode comprenant les étapes suivantes :
a) Détermination du rapport molaire P_{H2O}:P_{H2} théorique dans la section réactionnelle comme dans la revendication 1.
b) Ajustement éventuel du rapport P_{H2O}:P_{H2} déterminé à l'étape a) à une valeur strictement inférieure à 1,1 à l'aide d'un moyen sélectionné parmi les moyens suivants:
   i. Augmentation du débit de charge,
   ii. Dans le cas où la section réactionnelle ou au moins un réacteur de ladite section est équipé d'un recyclage du gaz non converti, augmentation du taux de recyclage,
   iii. Élimination en continu de tout ou partie de l'eau formée par la réaction,
   iv. Modification du rapport H2/CO en entrée de la section réactionnelle de synthèse d'hydrocarbures ou d'au moins un réacteur de synthèse d'hydrocarbures,
   v. Diminution de la température opératoire,
   vi. Diminution de la pression,
c) Détermination de la nouvelle valeur du rapport P_{H2O}:P_{H2} théorique dans la section
   réactionnelle,
   puis éventuellement, lorsque cela est nécessaire, l'étape d) suivante, après l'étape c):
d) Répétition des étapes a) à c) jusqu'à ce que le rapport des pressions partielles d'eau et d'hydrogène P_{H2O}:P_{H2} présente une valeur strictement inférieure à 1,1.

Ladite section réactionnelle peut comprendre comprenant un ou plusieurs réacteurs de synthèse d'hydrocarbures.

Les exemples qui suivent illustrent l'invention.

### Exemple 1:

La réaction de synthèse Fischer-Tropsch est opérée dans un dispositif comprenant un réacteur triphasique parfaitement agité de type autoclave (CSTR selon les abréviations anglo-saxonnes). Ce réacteur peut être maintenu en pression et en température et opéré en continu. Le réacteur est alimenté par un gaz de synthèse présentant un rapport H2/CO qui peut être ajusté entre 1,5 et 2,5.

Le débit de charge (gaz de synthèse) est contrôlé et peut être également ajusté pour augmenter ou diminuer le temps de réaction. La synthèse Fischer-Tropsch est effectué à 230 °C, 2 MPa, en présence de 35 g d'un catalyseur contenant 13%poids de cobalt déposé sur un support alumine ayant une surface spécifique d'environ 150 m2/g et de structure gamma cubique. Les performances catalytiques sont évaluées par bilan matière à partir de l'analyse et de la mesure des divers flux sortants du réacteur. Les compositions des divers flux sortants (effluents gaz, produit liquide hydrocarboné et produit aqueux) sont déterminées par chromatographie en phase gazeuse.

Plusieurs expériences sont réalisées dans différentes conditions d'alimentation en gaz de synthèse variables :

| | |
|---|---|
| cas 1 : | 80 NI/h de gaz de synthèse avec rapport H2/CO égal à 2,0 |
| cas 2 : | 70 NI/h de gaz de synthèse avec rapport H2/CO égal à 2,0 |
| cas 3 : | 60 NI/h de gaz de synthèse avec rapport H2/CO égal à 2,0 |
| cas 4 : | 40 NI/h de gaz de synthèse avec rapport H2/CO égal à 2,0 |
| cas 5 : | 100 NI/h de gaz de synthèse avec rapport H2/CO égal à 2,5 |
| cas 6 : | 88 NI/h de gaz de synthèse avec rapport H2/CO égal à 2,5 |
| cas 7 : | 75 NI/h de gaz de synthèse avec rapport H2/CO égal à 2,5 |
| cas 8 : | 70 NI/h de gaz de synthèse avec rapport H2/CO égal à 2,5 |
| cas 9: | 64 NI/h de gaz de synthèse avec rapport H2/CO égal à 2,5 |
| Cas 10: | 78 NI/h de gaz de synthèse avec rapport H2/CO égal à 1,5 |
| Cas 11: | 66 NI/h de gaz de synthèse avec rapport H2/CO égal à 1,5 |
| Cas 12:: | 56 NI/h de gaz de synthèse avec rapport H2/CO égal à 1,5 |

Les résultats obtenus après 50 heures de test sont présentés dans le tableau 1 suivant:

**Tableau 1:**

| **Cas** | **R1** H2/CO charge | **Cv** Conv. CO(%) | **Rft** H2/CO réaction | **P_{H2O}:P_{H2} théorique** | **Sélect. CO2** (% C) | **Sélect. CH4** (% C) | **Sélect. C5+** (% C) | **Prod. en C5+** (kg/kg.h) |
|---|---|---|---|---|---|---|---|---|
| 1 | 2,0 | 57,3 | 2,10 | 0,72 | 0,8 | 7,0 | 83,8 | 0,220 |
| 2 | 2,0 | 62,7 | 2,10 | 0,92 | 0,9 | 7,1 | 82,6 | 0,211 |
| 3 | 2,0 | 68,7 | 2,10 | 1,23 | 1,8 | 8,5 | 78,2 | 0,198 |
| 4 | 2,0 | 80,9 | 2,10 | 2,69 | 6,2 | 17,9 | 59,8 | 0,155 |
| 5 | 2,5 | 62,2 | 2,15 | 0,53 | 0,4 | 9,1 | 78,4 | 0,256 |
| 6 | 2,5 | 69,1 | 2,15 | 0,68 | 0,7 | 10,0 | 78,0 | 0,250 |
| 7 | 2,5 | 78,0 | 2,15 | 0,95 | 0,9 | 12,1 | 74,1 | 0,241 |
| 8 | 2,5 | 81,5 | 2,15 | 1,09 | 1,6 | 13,5 | 69,5 | 0,235 |
| 9 | 2,5 | 86,0 | 2,15 | 1,32 | 4,1 | 19,5 | 55,3 | 0,226 |
| 10 | 1,5 | 42,2 | 2,06 | 0,67 | 0,5 | 4,5 | 90,2 | 0,226 |
| 11 | 1,5 | 47,1 | 2,06 | 0,89 | 0,8 | 5,0 | 88,7 | 0,190 |
| 12 | 1,5 | 51,6 | 2,06 | 1,18 | 1,6 | 7,3 | 83,1 | 0,179 |

### Sélectivités en % carbone (CO2,CH4,C5+):

$100 \times \left(nombre de moles de carbone sous forme de CO⁢2 ou CH⁢4 ou C⁢5+\right) / nombre total de moles de carbone transformées en produits$

### Productivité en C5+ (kq/kq.h):

kilogrammes d'hydrocarbures C5+ formés par heure et par kilogramme de catalyseur utilisé.

Les résultats du tableau 1 montrent que pour des rapports H2:CO allant de 1,5 à 2,5 on note une augmentation importante de la sélectivité en CO2 et en méthane lorsque le rapport P_{H2O}:P_{H2} théorique présente une valeur supérieure à 1, ce qui a un impact global très néfaste sur la sélectivité en hydrocarbures C5+, les produits recherchés dans cette synthèse. En dessous de P_{H2O}:P_{H2} = 1, l'influence d'une augmentation de ce rapport reste beaucoup plus faible.

### Exemple 2: Exemple de réajustement du rapport après une modification de consigne.

Le cas n°2 de l'exemple 1 est considéré comme base de départ (débit de charge de 70 NI/h. Les performances obtenues après 50 heures de test sont celles indiquées dans le tableau 1.

La température de la section réactionnelle Fischer-Tropsch est augmentée de 5°C ( T= 235°C et 2 MPa) sans changer le débit de charge (gaz de synthèse au débit de 70 NI/h). Ceci engendre une modification du rapport P_{H2O}:P_{H2} qui devient supérieur à 1 et une augmentation des sélectivités en méthane et en dioxyde de carbone (CO2). Ces conditions sont résumés dans le cas 13 du tableau 2.

Les conditions opératoires sont maintenues constantes (T= 235°C et 2 MPa), mais le rapport P_{H2O}:P_{H2} est ajusté par le biais d'une augmentation du débit de charge qui passe à 100 NI/h (cas 14). Ceci permet de retrouver un rapport P_{H2O}:P_{H2} théorique <1 avec des sélectivités en CO2 et en méthane plus faibles, et une sélectivité en hydrocarbures C5+ (hydrocarbures ayant un nombre de carbone supérieur ou égal à 5) plus élevée.

**Tableau 2:**

| **Cas** | **R1** H2:CO charge | **Cv** Conv. CO (%) | **P_{H2O}:P_{H2} théorique** | **Sélect. CO2** (% C) | **Sélect. CH4** (% C) | **Sélect. C5+** (% C) | **Prod. en C5+** (kg/kg.h) |
|---|---|---|---|---|---|---|---|
| **2** | 2,0 | 62,7 | 0,92 | 0,9 | 7,1 | 82,6 | 0,211 |
| **13** | 2,0 | 73,2 | 1,58 | 2,1 | 10,2 | 76,1 | 0,246 |
| **14** | 2,0 | 59,6 | 0,80 | 0,9 | 7,5 | 80,0 | 0,286 |

Dans le cas n° 13, même si la productivité en hydrocarbures C5+ augmente légèrement, une perte de carbone est enregistrée dans le mesure l'augmentation de la conversion s'effectue avec une augmentation des sélectivités en méthane et en CO2. Une fraction beaucoup plus important du carbone présent dans la charge est donc transformée en méthane et en dioxyde de carbone, produits indésirables. Par contre, le retour à un rapport P_{H2O}:P_{H2} théorique inférieur à 1 permet d'obtenir à nouveau une productivité élevée avec une faible sélectivité en CH4 et CO2, donc de minimiser les pertes en carbone.

## Revendications

1. Méthode pour optimiser le fonctionnement d'une section réactionnelle de synthèse d'hydrocarbures à partir d'une charge comprenant du gaz de synthèse, dans laquelle on opère en présence d'un catalyseur comprenant du cobalt, ladite méthode comprenant les étapes suivantes :
a) Détermination du rapport molaire P_{H2O}:P_{H2} théorique dans la section réactionnelle par le calcul suivant: ${P}_{H ⁢ 2 ⁢ O} : {P}_{H ⁢ 2} théorique = Cv / \left(R⁢1-\left(Rft*Cv\right)\right)$
avec Cv = (CO entrée - CO sortie) / CO entrée
R1 = H2/CO charge = H2 entrée / CO entrée (mol/mol)
Rft = H2/CO réaction = (H2 entrée - H2 sortie) / (CO entrée - CO sortie),
b) Ajustement éventuel du rapport P_{H2O}**:**P_{H2} déterminé à l'étape a) à une valeur strictement inférieure à 1,1 à l'aide d'un moyen sélectionné parmi les moyens suivants:
i. Augmentation du débit de charge,
ii. Dans le cas où la section réactionnelle ou au moins un réacteur de ladite section est équipé d'un recyclage du gaz non converti, augmentation du taux de recyclage,
iii. Élimination en continu de tout ou partie de l'eau formée par la réaction,
iv. Modification du rapport H2/CO en entrée de la section réactionnelle de synthèse d'hydrocarbures ou d'au moins un réacteur de synthèse d'hydrocarbures,
v. Diminution de la température opératoire,
vi. Diminution de la pression,
c) Détermination de la nouvelle valeur du rapport P_{H2O}:P_{H2} théorique dans la section réactionnelle.

2. Méthode selon la revendication 1 dans laquelle l'ajustement éventuel du rapport P_{H2O}:P_{H2} (étape b) est effectué à l'aide d'un moyen sélectionné parmi les moyens suivants:
i. Augmentation du débit de charge,
ii. Dans le cas où le réacteur est équipé d'un recyclage du gaz non converti, augmentation du taux de recyclage,
iii. Élimination en continu de tout ou partie de l'eau formée par la réaction.

3. Méthode selon l'une des revendications précédentes dans laquelle la détermination du rapport molaire P_{H2O}:P_{H2} (étapes a et c) est effectuée à l'aide d'un moyen sélectionné parmi les moyens suivants:
i. Analyse du flux gazeux en sortie de ladite section réactionnelle,
ii. Mesure de la quantité de monoxyde de carbone dans l'effluent gazeux et estimation du rapport à partir du taux de conversion du monoxyde de carbone et du rapport H2:CO dans la charge,

4. Méthode selon l'une des revendications précédentes dans laquelle la détermination du rapport molaire P_{H2O}:P_{H2} (étapes a et c) est effectuée à l'aide de la mesure de la quantité de monoxyde de carbone dans l'effluent gazeux et estimation du rapport à partir du taux de conversion du monoxyde de carbone et du rapport H2:CO dans la charge, et l'ajustement éventuel du rapport P_{H2O}:P_{H2} (étape b) est effectué à l'aide d'un moyen sélectionné parmi les moyens suivants:
i. Augmentation du débit de charge,
ii. Dans le cas où le réacteur est équipé d'un recyclage du gaz non converti, augmentation du taux de recyclage.

5. Méthode selon l'une des revendications précédentes dans laquelle la synthèse d'hydrocarbures est mise en oeuvre dans au moins un réacteur avec un catalyseur en lit fixe.

6. Méthode selon l'une des revendications précédentes dans laquelle la synthèse d'hydrocarbures est mise en oeuvre dans au moins un réacteur triphasique, comprenant le catalyseur en suspension dans une phase liquide essentiellement inerte et la phase gazeuse réactive.

7. Méthode selon l'une des revendications précédentes dans laquelle le gaz de synthèse utilisé dans la synthèse Fischer-Tropsch présente un rapport molaire H2:CO compris entre 1:2 et 5:1 et la synthèse Fischer-Tropsch est mise en oeuvre sous une pression comprise entre 0,1 MPa et 15 MPa, avec une vitesse volumétrique horaire du gaz de synthèse est comprise entre 100 et 20000 h⁻¹.

8. Méthode selon l'une des revendications précédentes dans laquelle le gaz de synthèse utilisé dans la synthèse Fischer-Tropsch présente un rapport molaire H2:CO compris entre 1,5:1 et 2;6:1 et la synthèse Fischer-Tropsch est mise en oeuvre sous une pression comprise entre 1,5. MPa et 5 MPa, avec une vitesse volumétrique horaire du gaz de synthèse est comprise entre 400 et 10000 h⁻¹.

9. Méthode selon l'une des revendications précédentes dans laquelle à l'issue de l'étape c) le rapport des pressions partielles d'eau et d'hydrogène P_{H2O}:P_{H2} présente une valeur strictement inférieure à 1.

10. Méthode selon l'une des revendications précédentes dans laquelle à l'issue de l'étape c) le rapport des pressions partielles d'eau et d'hydrogène P_{H2O}:P_{H2} présente une valeur strictement inférieure à 0,65.

## Claims

1. A method for optimizing the operation of a reaction section for hydrocarbon synthesis starting from a feed comprising synthesis gas, operated in the presence of a catalyst comprising cobalt, said method comprising the following steps:
a) determining the theoretical molar ratio, P_{H2O}:P_{H2}, in the reaction section using the following calculation: $theoretical {P}_{H ⁢ 2 ⁢ O} : {P}_{H ⁢ 2} = Cv / \left(R⁢1-\left(Rft x Cv\right)\right) ;$
in which:
Cv = (CO inlet - CO outlet)/CO inlet;
R1 = H₂/CO feed = H₂ inlet/CO inlet (mol/mol);
Rft = H₂/CO reaction = (H₂ inlet - H₂ outlet)/(CO inlet - CO outlet).
b) optionally, adjusting the ratio P_{H2O}:P_{H2} determined in step a) to a value strictly below 1.1 using means selected from the following means:
i. increasing the feed flow rate;
ii. in the case in which the reaction section or at least one reactor of said section is equipped with a recycler for unconverted gas, increasing the recycle ratio;
iii. continuously eliminating all or part of the water formed by the reaction;
iv. modifying the ratio H₂/CO at the inlet to the reaction section for hydrocarbon synthesis or to at least one hydrocarbon synthesis reactor;
v. reducing the operating temperature;
vi. reducing the pressure;
c) determining the new value for the theoretical ratio P_{H2O}:P_{H2} in the reaction section.

2. A method according to claim 1, in which the optional adjustment of the ratio P_{H2O}:P_{H2} (step b)) is carried out using means selected from the following means:
i. increasing the feed flow rate;
ii. in the case in which the reactor is equipped with a recyclcr for unconverted gas, increasing the recycle ratio;
iii. continuously eliminating all or part of the water formed by the reaction.

3. A method according to one of the preceding claims, in which the molar ratio P_{H2O}:P_{H2} (steps a) and c)) is determined using means selected from the following means:
i. analyzing the gas stream at the outlet from said reaction section;
ii. measuring the quantity of carbon monoxide in the gaseous effluent and evaluating the ratio from the degree of conversion of carbon monoxide and the H₂:CO ratio in the feed.

4. A method according to one of the preceding claims, in which the molar ratio P_{H2O}:P_{H2} (steps a) and c)) is determined by measuring the quantity of carbon monoxide in the gaseous effluent and evaluating the ratio from the degree of conversion of carbon monoxide and the H₂:CO ratio in the feed, and optionally adjusting the ratio P_{H2O}:P_{H2} (step b)) using means selected from the following means:
i. increasing the feed flow rate;
ii. in the case in which the reactor is equipped with a recycler for unconverted gas, increasing the recycle ratio.

5. A method according to one of the preceding claims, in which the hydrocarbon synthesis is carried out in at least one reactor with a fixed bed catalyst.

6. A method according to one of the preceding claims, in which the hydrocarbon synthesis is carried out in at least one three-phase reactor comprising the catalyst in suspension in an essentially inert liquid phase and the reactive gas phase.

7. A method according to one of the preceding claims, in which the synthesis gas used in the Fischer-Tropsch synthesis has a H₂:CO molar ratio in the range 1:2 to 5:1. and the Fischer-Tropsch synthesis is carried out at a pressure in the range 0.1 MPa to 15 MPa, with an hourly space velocity of synthesis gas in the range 100 to 20000 h⁻¹.

8. A method according to one of the preceding claims, in which the synthesis gas used in the Fischer-Tropsch synthesis has a H₂:CO molar ratio in the range 1.5:1 to 2.6:1 and the Fischer-Tropsch synthesis is carried out at a pressure in the range 1.5 MPa to 5 MPa, with an hourly space velocity of synthesis gas in the range 400 to 10000 h⁻¹ .

9. A method according to one of the preceding claims, in which at the end of step c) the ratio of the partial pressures of water and hydrogen, P_{H2O}:P_{H2}, has a value strictly less than 1.

10. A method according to one of the preceding claims, in which at the end of step c) the ratio of the partial pressures of water and hydrogen, P_{H2O}:P_{H2}, has a value strictly less than 0.65.

## Patentansprüche

1. Verfahren zum Optimieren des Betriebs einer Reaktionseinheit zur Synthese von Kohlenwasserstoffen ausgehend von einer Beschickung, die Synthesegas umfasst, wobei in Gegenwart eines Katalysators gearbeitet wird, der Cobalt umfasst, wobei das Verfahren die folgenden Schritte umfasst:
a) Bestimmen des theoretischen Molverhältnisses P_{H2O}:P_{H2} in der Reaktionseinheit durch die folgende Berechnung: $theoretisches {P}_{H ⁢ 2 ⁢ O} : {P}_{H ⁢ 2} = Cv / \left(R⁢1-\left(Rft*Cv\right)\right)$
mit Cv = (CO Einlass - CO Auslass) / CO Einlass
R1 = H2/CO Beschickung = H2 Einlass / CO Einlass (mol/mol)
Rft = H2/CO Reaktion = (H2 Einlass - H2 Auslass) / (CO Einlass - CO Auslass),
b) Gegebenenfalls Anpassen des in Schritt a) bestimmten P_{H2O}:P_{H2}-Verhältnisses an einen Wert, der exakt kleiner als 1,1 ist, mit Hilfe eines Mittels, das aus den folgenden Mitteln ausgewählt ist:
i. Erhöhen der Durchflussrate der Beschickung,
ii. Falls die Reaktionseinheit oder mindestens ein Reaktor der Einheit mit einer Rückführung des nicht umgewandelten Gases ausgestattet ist, Erhöhung der Rückführungsrate,
iii. Kontinuierliches Entfernen des gesamten oder eines Teils des Wassers, das durch die Reaktion gebildet wurde,
iv. Verändern des H2/CO-Verhältnisses am Einlass der Reaktionseinheit zur Kohlenwasserstoffsynthese oder mindestens eines Reaktors zur Kohlenwasserstoffsynthese,
v. Verringern der Betriebstemperatur,
vi. Verringern des Drucks,
c) Bestimmen des neuen Werts des theoretischen P_{H2O}:P_{H2}-Verhältnisses in der Reaktionseinheit.

2. Verfahren nach Anspruch 1, wobei das gegebenenfalls erforderliche Anpassen des P_{H2O}:P_{H2}-Verhältnisses (Schritt b) mit Hilfe eines Mittels ausgeführt wird, das aus den folgenden Mitteln ausgewählt ist:
i. Erhöhen der Durchflussrate der Beschickung,
ii. Falls der Reaktor mit einer Rückführung des nicht umgewandelten Gases ausgestattet ist, Erhöhen der Rückführungsrate,
iii. Kontinuierliches Entfernen des gesamten oder eines Teils des Wassers, das durch die Reaktion gebildet wurde.

3. Verfahren nach einem der vorhergehenden Ansprüche, wobei das Bestimmen des P_{H2O}:P_{H2}-Molverhältnisses (Schritte a und c) mit Hilfe eines Mittels ausgeführt wird, das aus den folgenden Mitteln ausgewählt ist:
i. Analyse des gasförmigen Stroms am Auslass der Reaktionseinheit,
ii. Messen der Menge an Kohlenmonoxid in dem gasförmigen Abfluss und Berechnen des Verhältnisses ausgehend von der Umwandlungsrate des Kohlenmonoxids und des H2:CO-Verhältnisses in der Beschickung.

4. Verfahren nach einem der vorhergehenden Ansprüche, wobei das Bestimmen des P_{H2O}:P_{H2}-Molverhältnisses (Schritte a und c) mit Hilfe des Messens der Menge an Kohlenmonoxid in dem gasförmigen Abfluss und Berechnen des Verhältnisses ausgehend von der Umwandlungsrate des Kohlenmonoxids und des H2:CO-Verhältnisses in der Beschickung ausgeführt wird, und das gegebenenfalls erforderliche Anpassen des P_{H2O}:P_{H2}-Verhältnisses (Schritt b) mit Hilfe eines Mittels ausgeführt wird, ausgewählt aus den folgenden Mitteln:
i. Erhöhen der Durchflussrate der Beschickung,
ii. Falls der Reaktor mit einer Rückführung des nicht umgewandelten Gases ausgestattet ist, Erhöhen der Rückführungsrate.

5. Verfahren nach einem der vorhergehenden Ansprüche, wobei die Kohlenwasserstoffsynthese in mindestens einem Reaktor mit einem Katalysator im Festbett durchgeführt wird.

6. Verfahren nach einem der vorhergehenden Ansprüche, wobei die Kohlenwasserstoffsynthese in mindestens einem Dreiphasenreaktor durchgeführt wird, der den Katalysator in Suspension in einer im Wesentlichen inerten flüssigen Phase und die reaktive gasförmige Phase umfasst.

7. Verfahren nach einem der vorhergehenden Ansprüche, wobei das Synthesegas, das in der Fischer-Tropsch-Synthese verwendet wird, ein H2:CO-Molverhältnis im Bereich zwischen 1:2 und 5:1 aufweist und die Fischer-Tropsch-Synthese unter einem Druck im Bereich zwischen 0,1 MPa und 15 MPa, mit einer Raumgeschwindigkeit pro Stunde des Synthesegases im Bereich zwischen 100 und 20.000 h⁻¹ durchgeführt wird.

8. Verfahren nach einem der vorhergehenden Ansprüche, wobei das Synthesegas, das in der Fischer-Tropsch-Synthese verwendet wird, ein H2:CO-Molverhältnis im Bereich zwischen 1,5:1 und 2,6:1 aufweist und die Fischer-Tropsch-Synthese unter einem Druck im Bereich zwischen 1,5 MPa und 5 MPa, mit einer Raumgeschwindigkeit pro Stunde des Synthesegases im Bereich zwischen 400 und 10.000 h⁻¹ durchgeführt wird.

9. Verfahren nach einem der vorhergehenden Ansprüche, wobei am Ende des Schritts c) das Verhältnis der Partialdrücke von Wasser und Wasserstoff P_{H2O}:P_{H2} einen Wert aufweist, der exakt kleiner als 1 ist.

10. Verfahren nach einem der vorhergehenden Ansprüche, wobei am Ende des Schritts c) das Verhältnis der Partialdrücke von Wasser und Wasserstoff P_{H2O}:P_{H2} einen Wert aufweist, der exakt kleiner als 0,65 ist.
